# EUROPÄISCHE PATENTSCHRIFT

(11) **EP 3 352 304 B1**
(45) Veröffentlichungstag und Bekanntmachung des Hinweises auf die Patenterteilung: **09.09.2020**
(21) Anmeldenummer: 17209466.6
(22) Anmeldetag: 21.12.2017
(51) Int. Cl.: H01R 11/28

(54) **BATTERIEPOLKLEMME ZUR ZUVERLÄSSIGEN MONTAGE**
BATTERY TERMINAL FOR RELIABLE ASSEMBLY
BORNE DE BATTERIE POUR ASSEMBLAGE FIABLE

(30) Priorität: 24.01.2017 DE 102017000581
(43) Veröffentlichungstag der Anmeldung: 25.07.2018
(73) Patentinhaber: Continental Automotive GmbH, 30165 Hannover (DE)
(72) Erfinder: Spörl, Christine, 93142 Maxhütte-Haidhof (DE); Jungtäubl, Daniel, 93049 Regensburg (DE); Hausner, Franz, 93170 Bernhardswald (DE)

(56) Entgegenhaltungen:
- EP-A1- 2 940 758
- JP-A- 2003 151 651
- JP-A- 2015 046 272

## Beschreibung

Die vorliegende Erfindung betrifft eine Batteriepolklemme gemäß Oberbegriff von Anspruch 1.

Gemäß dem Stand ermöglichen Batteriepolklemmen eine elektrische leitfähige Kontaktierung mit dem Pol einer Batterie, insbesondere einer Fahrzeugbatterie.

Die Druckschrift EP 2372845 A1 stellt eine Batteriepolklemme in Stanz-Biege-Ausführung mit 90°-Verschraubung vor, bei der beim Anziehen der Verschraubung die Oberschale und die Unterschale gegeneinander gedrückt werden. Dabei werden die Klemmlaschen der Unterschale an den Batteriepol gedrückt werden. Diese Batteriepolklemme hat allerdings den Nachteil, dass diese aus vielen Einzelteilen besteht.

Beispielsweise stellt die Druckschrift EP 2713444 A1 eine Batteriepolklemme in Stanz-Biege-Ausführung mit 90°-Verschraubung vor. Bei dieser Polklemme ist eine Schraube parallel zur Achse des Batteriepols angeordnet. Beim Festziehen der Schraube schließt ein translatorisch bewegter Keil die Polklemme und befestigt diese dadurch am Batteriepol. Beim Lösen der Schraube öffnet der in entgegengesetzter, translatorisch bewegter Keil die Polklemme wieder.

In der JP 2015 046272 A, der EP 2 940 758 A1 und der JP 2003 151651 A sind weitere Batteriepolklemmen gezeigt, die eine parallel zur Achse des Batteriepols verlaufende Schraube zum Aufbringen einer Klemmkraft aufweisen.

Beispielsweise zeigt die Druckschrift EP 0451488 A1 eine Batterieklemme, bei welcher die seitlich des Batteriepoles und der Klemmöffnung für diesen Pol verlaufende Klemmschraube etwa parallel zur Polachse und zur Aufsteckachse auf den Pol orientiert ist, wobei über zwei zusammenwirkende Schrägflächen die beiden Klemmbacken aufeinanderzu bewegbar sind. Das erforderliche Anzugsdrehmoment ist allerdings aufgrund der für die Verformung notwendigen Kräfte vergleichsweise groß, sodass die tatsächlichen Klemmkräfte an dem Pol zum Teil nicht ausreichend sind. Ein weiterer Nachteil zeigt sich beim Lösen der Schraube, da hierbei aufgrund der Verformung des Schmiederings sowie aufgrund der Verkeilung der schrägen Flächen aneinander die Anschlussklemme am Pol festgeklemmt bleibt.

Aufgabe der Erfindung ist es, eine Batteriepolklemme bereitzustellen, welche zuverlässig, und insbesondere robust, montierbar ist.

Diese Aufgabe wird erfindungsgemäß gelöst durch eine Batteriepolklemme gemäß Anspruch 1.

Die Erfindung betrifft alternativ vorzugsweise eine Batteriepolklemme zur elektrischen Kontaktierung eines zylindrischen oder insbesondere in Axialrichtung konischen Batteriepols, insbesondere einer Kraftfahrzeugbatterie. Die Batteriepolklemme umfasst einen konischen Ringabschnitt oder Ring. Des Weiteren umfasst die Batteriepolklemme ein Klemmelement, ein Schraubelement, und ein Schraubgegenelement. Der Innendurchmesser des Ringabschnitts ist durch eine Klemmung mit dem Klemmelement beziehungsweise mittels des Klemmelements veränderbar. Die Klemmung bzw. die Änderung des Innendurchmessers des Ringabschnitts oder Rings ist durch eine Schraubverbindung mittels des Schraubelements und des Schraubgegenelements hervorrufbar bzw. wird entsprechend hervorgerufen. Das Klemmelement ist mit dem Schraubelement und dem Schraubgegenelement verbunden und/oder das Klemmelement wirkt mit dem Schraubelement und dem Schraubgegenelement zusammen. Ferner umfasst die Batteriepolklemme ein Federelement. Das Federelement ist derart ausgebildet und wirkt derart mit dem Schraubelement und/oder dem Schraubgegenelement zusammen, dass zur Verschraubung des Schraubelements und des Schraubgegenelements neben einer Krafteinwirkung um die Rotationsachse des Schraubelements und des Schraubgegenelements eine Krafteinwirkung entlang der Rotationsachse des Schraubelements und des Schraubgegenelements auf das Federelement erforderlich ist. Das Federelement ist derart ausgebildet und wirkt derart mit dem Schraubelement und/oder dem Schraubgegenelement zusammen, dass zur Verschraubung des Schraubelements und des Schraubgegenelements neben einer Krafteinwirkung um die Rotationsachse des Schraubelements und des Schraubgegenelements eine Krafteinwirkung entlang der Rotationsachse des Schraubelements und des Schraubgegenelements auf das Schraubelement und/oder Schraubgegenelement und/oder Federelement erforderlich ist. Es ist bevorzugt, dass das Klemmelement, das Schraubelement und das Schraubgegenelement so ausgebildet und/oder angeordnet sind, dass im Zuge eines Schraubvorgangs in Schließrichtung der Innendurchmesser des Ringabschnitts verringert wird. Das Schraubelement weist ein Außengewinde auf. Das Schraubgegenelement weist ein Innengewinde auf. Eine Rotationsachse des Schraubelements, eine Rotationsachse des Schraubgegenelements und eine Rotationsachse des Ringabschnitts sind im Wesentlichen parallel zueinander ausgebildet, insbesondere in einem montierten Zustand. Die Batteriepolklemme ist also zur elektrischen Kontaktierung eines in Axialrichtung konischen Batteriepols, insbesondere einer Kraftfahrzeugbatterie, ausgebildet ist, wobei der Innendurchmesser des Ringabschnitts durch eine Klemmung mit dem Klemmelement veränderbar ist, wobei die Klemmung durch eine Schraubverbindung mittels des Schraubelements und des Schraubgegenelements hervorrufbar ist, wobei das Klemmelement mit dem Schraubelement und dem Schraubgegenelement verbunden ist, wobei das Schraubelement ein Außengewinde aufweist, wobei das Schraubgegenelement ein Innengewinde aufweist, wobei eine Rotationsachse des Schraubelements, eine Rotationsachse des Schraubgegenelements und eine Rotationsachse des Ringabschnitts im Wesentlichen parallel zueinander ausgebildet sind, insbesondere in einem montierten Zustand.

Bevorzugt ist das Schraubelement eine Schraube oder ein Gewindebolzen.

Bevorzugt ist das Schraubgegenelement eine Mutter.

Bevorzugt ist der Innendurchmesser des Ringabschnitts durch eine Klemmung mit dem Klemmelement verringerbar.

Unter Schraubvorgang in Schließrichtung sei bevorzugt ein Anschraubvorgang zu verstehen, wodurch sich insbesondere der Innendurchmesser des Ringabschnitts verringert.

Bevorzugt ist die Batteriepolklemme so ausgebildet, dass der Schraubvorgang in Schließrichtung ausschließlich erfolgen kann, wenn eine vertikale Kraft, insbesondere eine zusätzliche vertikale Kraft, das Federelement niederdrückt.

Vorzugsweise führt die erfindungsgemäße Batteriepolklemme zu dem Vorteil, dass die Batteriepolklemme während des Schraubvorgangs in Schließrichtung in Richtung Batteriepol und/oder Polboden und/oder Anschlag der Fahrzeugbatterie gedrückt wird, und dadurch insbesondere die Unterkante des Ringabschnitts der Batteriepolklemme am Polboden und/oder Anschlag der Fahrzeugbatterie anliegt bzw. angelegt wird.

Bevorzugt weist die Unterkante des Ringabschnitts einen größeren Innendurchmesser auf als die Oberkante des Ringabschnitts.

Bevorzugt wird die erforderliche Krafteinwirkung entlang der Rotationsachse des Schraubelements und/oder des Schraubgegenelements auf das Federelement nicht durch die Verschraubung des Schraubelements und des Schraubgegenelements hervorgerufen, insbesondere nicht durch die Krafteinwirkung um die Rotationsachse des Schraubelements und/oder des Schraubgegenelements, die insbesondere eine Kraft entlang der Rotationsachse des Schraubelements und/oder des Schraubgegenelements erzeugt.

Bevorzugt liegen die Rotationsachse des Schraubelements, die Rotationsachse des Schraubgegenelements und die Rotationsachse des Ringabschnitts parallel zur vertikalen Achse der Fahrzeugbatterie und/oder der Batteriepolklemme.

Gemäß einer Weiterbildung weisen das Schraubelement und/oder das Schraubgegenelement wenigstens eine Angriffsfläche bzw. wenigstens eine Schraubkraftaufnahmefläche auf. Die Angriffsfläche ist zur Aufnahme von Kräften, insbesondere zur Aufnahme von Kräften um die Rotationsachse des Schraubelements und/oder des Schraubgegenelements, ausgebildet. Das Federelement umschließt die wenigstens Angriffsfläche derart, dass zur Einbringung einer Kraft auf die Angriffsfläche, eine Krafteinwirkung entlang der Rotationsachse auf das Federelement erforderlich ist, wobei insbesondere eine Stauchung des Federelements erforderlich ist.

Bevorzugt wird die räumliche Ausdehnung des Federelements entlang der Rotationsachse des Schraubelements und/oder des Schraubgegenelements durch die Krafteinwirkung entlang der Rotationsachse des Schraubelements und/oder des Schraubgegenelements auf das Federelement verringert.

Bevorzugt weist das Federelement eine Ausnehmung für das Schraubelement und/oder das Schraubgegenelement auf.

Bevorzugt ist das Federelement bügelförmig ausgebildet.

Gemäß einer Weiterbildung weist Federelement wenigstens einen geschwungen Arm auf.

Gemäß einer Weiterbildung weist das Federelement wenigstens zwei Arme auf.

Bevorzugt ist das Federelement einstückig ausgebildet.

Bevorzugt weist das Federelement eine Grundplatte auf. Die Grundplatte weist eine Ausnehmung auf.

Alternativ vorzugsweise weist das Federelement ein Sprengring auf, von welchem zwei Arme abragen.

Es ist bevorzugt, dass die zwei Arme den Schraubenkopf des Schraubelements oder eine Mutter als Schraubgegenelement, insbesondere beabstandet, umgreifen und insbesondere im unausgelenkten Zustand des Federelements die beiden Arme des Federelements von einer Grundplatte oder einem Sprengring des Federelements im Wesentlichen auf die Höhe der Oberkante des Schraubkopfes oder der Mutter abragen.

Es ist bevorzugt, dass das Federelement einstückig ausgebildet ist, wobei das Federelement eine Grundplatte oder einen Sprengring aufweist, wobei die Grundplatte oder der Sprengring eine Ausnehmung oder Öffnung aufweist, wobei wenigstens ein Arm, insbesondere zwei Arme, geschwungen von im Wesentlichen einem Ende der Grundplatte zum anderen Ende der Grundplatte oder von im Wesentlichen einem Segment des Sprengrings zum gegenüberliegenden Segment des Sprengrings überspannend ausgebildet sind, wobei die Ausnehmung der Grundplatte oder die Ausnehmung oder Öffnung des Sprengrings insbesondere zwischen den beiden Armen ausgebildet ist.

Gemäß einer Weiterbildung ist das Federelement aus Federstahl.

Gemäß einer alternativen Weiterbildung ist das Federelement aus Kunststoff.

Bevorzugt weist das Federelement eine Grundplatte auf. Die Grundplatte ist als Unterlegschreibe des Schraubelements oder des Schraubgegenelements ausgebildet.

Es ist bevorzugt, dass eine Einkerbung auf dem Schraubenkopf des Schraubelements und/oder auf der Mutter als Schraubgegenelement ausgebildet ist, wobei das Federelement einen Sprengring aufweist, wobei der Sprengring in der Einkerbung des Schraubenkopfes oder der Mutter einpassbar oder eingepasst oder zumindest teilweise in dieser aufgenommen ist.

Besonders bevorzugt weist der Sprengring eine Öffnung und eine Ausnehmung auf.

Bevorzugt ist das Klemmelement mit dem Schraubelement einstückig verbunden.

Bevorzugt ist das Klemmelement mit dem Schraubgegenelement einstückig verbunden.

Bevorzugt sind das Klemmelement, das Schraubelement und das Schraubgegenelement so ausgebildet, dass die Klemmung zur Verringerung des Innendurchmessers des Ringabschnitts führt und die Rotation des Schraubelements oder des Schraubgegenelements beim Schraubvorgang, insbesondere beim Schraubvorgang in Schließrichtung und/oder Löserichtung, blockiert.

Bevorzugt ist die Angriffsfläche ein Sechskant bzw. das Schraubgegenelement als Sechskantmutter ausgebildet.

Bevorzugt weist die Batteriepolklemme ein Anschlusselement zur elektrischen Kontaktierung mit einem Stromsensor und/oder mit elektrischen Verbrauchern, insbesondere mit elektrischen Verbrauchern eines Kraftfahrzeugs, auf.

Bevorzugt bezieht sich die Erfindung außerdem auf die Verwendung der Batteriepolklemme in Kraftfahrzeugen.

Vorzugsweise betrifft die Erfindung ein Federelement, umfassend einen Sprengring, von welchem zwei Federarme abragen und dabei jeweils, im Wesentlichen parallel, von einem Segment des Sprengrings zum gegenüberliegenden Segment des Sprengrings diesen überspannen. Das Federelement ist dabei besonders bevorzugt einstückig ausgebildet. Das Federelement ist insbesondere so ausgebildet, dass es im Wesentlichen zwei Federwirkungen aufweist, die Spreiz- bzw. Stauchwirkung des Rings bzw. es kann entsprechende Kräfte aufnehmen, sowie die zur Ringebene im Wesentlichen senkrechte Federwirkung der beiden Federarme, welche in dieser Richtung stauchbar sind. Die beiden Federarme sind besonders bevorzugt an einem Segment des Sprengrings einstückig befestigt und überspannen, insbesondere bogenförmig bzw. bauchig bzw. geschwungen, mit einer definierten Höhe den Ring bis zum gegenüberliegenden Segment, wo die beiden Arme in der Nähe dieses gegenüberliegenden Segments enden und dieses im unausgelenkten Zustand zweckmäßigerweise nicht berühren.

In schematischer Darstellung zeigen:
- Fig. 1: ein Ausführungsbeispiel einer erfindungsmäßen Batteriepolklemme in einer ersten Ansicht,
- Fig. 2: ein Ausführungsbeispiel einer erfindungsgemäßen Batteriepolklemme in einer zweiten Ansicht, und
- Fig. 3: ein Ausführungsbeispiel einer erfindungsgemäßen Batteriepolklemme in einer dritten Ansicht.

Die Fig. 1 zeigt ein Ausführungsbeispiel einer erfindungsgemäßen Batteriepolklemme 1. Die Batteriepolklemme weist einen in Axialrichtung konischen Ringabschnitt 2 auf. Der Ringabschnitt weist eine äußere und eine innere Mantelfläche auf. Die innere Mantelfläche ist insbesondere zur elektrischen Kontaktierung mit einem Batteriepol 11 ausgebildet.

Die Batteriepolklemme 1 weist ferner ein Klemmelement 3, ein Schraubelement 4 und ein Schraubgegenelement 5 auf. Das Schraubelement 4 und das Klemmelement 3 sind einstückig ausgebildet. Das Schraubelement 4 und das Schraubgegenelement 5 sind so ausgebildet, dass diese miteinander verschraubbar sind.

Bei einem Schraubvorgang in Schließrichtung wird das Klemmelement 3 entlang der Rotationsachse des Schraubelements 4 in Richtung einer Oberkante des Ringabschnitts 2 gezogen. Dadurch klemmt das Klemmelement 3 nach vorne stehende Bereiche des Ringabschnitts 2 derart, dass sich der Innendurchmesser des Ringabschnitts 2 verringert. An einer Oberkante weist der Ringabschnitt 2 einen geringeren Innendurchmesser auf als an einer Unterkante.

Das Schraubelement 4 weist ein Außengewinde auf. Das Schraubgegenelement 5 weist ein Innengewinde auf.

Bei einem Schraubvorgang zwischen Schraubelement 4 und Schraubgegenelement 5 werden Kräfte um die Rotationsachse des Schraubgegenelements 5 auf die Angriffsfläche 8 des Schraubgegenelements 5 eingebracht. Dadurch bewegen sich Schraubelement 4 und Schraubgegenelement 5 relativ zueinander um deren Rotationsachse, wodurch aufgrund des Innengewindes und des Außengewindes eine Relativbewegung zwischen Schraubelement 4 und Schraubgegenelement 5 entlang der Rotationsachse des Schraubelements 4 und des Schraubgegenelements 5 hervorgerufen wird.

Die Rotationsachse des Schraubelements 4, des Schraubgegenelements 5 und des Ringabschnitts 2 liegen parallel zueinander, wodurch insbesondere ein Verschrauben von oben ermöglicht wird.

Die Batteriepolklemme weist eine Federelement 6 auf. Das Federelement 6 umschließt die Angriffsfläche 8 des Schraubgegenelements 5 derart, dass, ohne Krafteinwirkung auf das Federelement 6 entlang der Richtung der Rotationsachse des Schraubelements 4 und/oder des Schraubgegenelements 5, keine Krafteinwirkung auf die Angriffsfläche 8 in eine Richtung um die Rotationsachse des Schraubgegenelements 5 möglich ist.

Das Federelement 6 weist eine Grundplatte 10 mit einer Ausnehmung auf. Das Schraubelement 4 ist durch die Ausnehmung der Grundplatte 10 geführt. Das Federelement 6 ist einstückig ausgebildet. Zwei geschwungene Arme 9 erstrecken sich von im Wesentlichen einem Ende der Grundplatte 10 zum im Wesentlichen anderen Ende der Grundplatte 10. Die Ausnehmung der Grundplatte 10 ist zwischen den beiden Armen 9 ausgebildet.
Das Schraubgegenelement 5 ist oberhalb der Ausnehmung der Grundplatte 10 angebracht. Das Schraubgegenelement 5 befindet sich zwischen den beiden Armen 9. Die Grundplatte 10 und jeweils ein Arm 9 sind bügelförmig ausgebildet.

An einem Ende der Grundplatte 10 sind die beiden Arme zusammengeführt, wobei an der Zusammenführung eine Rinne ausgebildet ist.

Fig. 2 zeigt ein Ausführungsbeispiel einer erfindungsgemäßen Batteriepolklemme 1. Die Batteriepolklemme ist auf einem Batteriepol 11 angebracht. Zischen Polboden 12 und der Batteriepolklemme 1, insbesondere zwischen Polboden 12 und Ringabschnitt 12, befindet sich ein Spalt. Auf die Feder 6 wirken keine oder nur geringe Kräfte entlang der Rotationsachse des Schraubelements 4 und/oder des Schraubgegenelements 5.

Fig. 3 zeigt ein Ausführungsbeispiel einer erfindungsgemäßen Batteriepolklemme 1. Auf das Federelement 6 wirken Kräfte entlang der Rotationsachse 7 des Schraubelements 4 und/oder des Schraubgegenelements 5, wodurch eine Stauchung des Federelements 6 hervorgerufen wird. Durch die Krafteinwirkung entlang der Rotationsachse 7 des Schraubelements 4 und/oder des Schraubgegenelements 5 auf das Federelement 6, wird die Unterkante des Ringabschnitts 2 an den Polboden 12 der Batterie gedrückt.

## Patentansprüche

1. Batteriepolklemme (1), umfassend einen konischen Ringabschnitt (2), wobei die Batteriepolklemme (1) ein Klemmelement (3), ein Schraubelement (4) und ein Schraubgegenelement (5) aufweist, welche so ausgebildet sind und so zusammenwirken, dass im Zuge eines Schraubvorgangs des Schraubelements (4) und des Schraubgegenelements (5), in Schließrichtung, der Innendurchmesser des Ringabschnitts (2) verringert wird, wobei die Batteriepolklemme (1) ein Federelement (6) umfasst, welches derart ausgebildet ist und mit dem Schraubelement (4) und/oder dem Schraubgegenelement (5) zusammenwirkt, dass zur Verschraubung des Schraubelements (4) und des Schraubgegenelements (5) neben einer Krafteinwirkung um die Rotationsachse des Schraubelements (4) und des Schraubgegenelements (5) eine Krafteinwirkung entlang der Rotationsachse (7) des Schraubelements (4) und des Schraubgegenelements (5) auf das Federelement (6) erforderlich ist, wobei das Schraubelement (4) und/oder das Schraubgegenelement (5) wenigstens eine Angriffsfläche (8) aufweisen, wobei die Angriffsfläche (8) zur Aufnahme von Kräften um die Rotationsachse des Schraubelements (4) und des Schraubgegenelements (5) ausgebildet ist, **dadurch gekennzeichnet, dass** das Federelement (6) die wenigstens eine Angriffsfläche (8) derart umschließt, dass zur Einbringung einer Kraft auf die Angriffsfläche (8), eine Krafteinwirkung entlang der Rotationsachse (7) auf das Federelement (6) erforderlich ist, wobei eine Stauchung des Federelements (6) erforderlich ist.

2. Batteriepolklemme nach Anspruch 1, **dadurch gekennzeichnet, dass** das Klemmelement (3), das Schraubelement (4) und das Schraubgegenelement (5) so ausgebildet und/oder angeordnet sind, dass im Zuge eines Schraubvorgangs in Schließrichtung der Innendurchmesser des Ringabschnitts (2) verringert werden kann bzw. verringert wird, wobei das Schraubelement (4) ein Außengewinde und das Schraubgegenelement ein Innengewinde aufweist, wobei eine Rotationsachse des Schraubelements, eine Rotationsachse des Schraubgegenelements und eine Rotationsachse des Ringabschnitts im Wesentlichen parallel zueinander ausgebildet sind.

3. Batteriepolklemme (1) nach wenigstens einem der vorangegangenen Ansprüche, **dadurch gekennzeichnet, dass** die räumliche Ausdehnung des Federelements (6) entlang der Rotationsachse des Schraubelements (4) und des Schraubgegenelements (5) durch die Krafteinwirkung entlang der Rotationsachse (7) des Schraubelements (4) und des Schraubgegenelements (5) auf das Federelement(6) verringert wird.

4. Batteriepolklemme (1) nach wenigstens einem der vorangegangenen Ansprüche, **dadurch gekennzeichnet, dass** das Federelement (6) eine Ausnehmung für das Schraubelement (4) und/oder Schraubgegenelement (5) aufweist.

5. Batteriepolklemme (1) nach wenigsten einem der vorangegangenen Ansprüche, **dadurch gekennzeichnet, dass** das Federelement (6) bügelförmig ausgebildet ist.

6. Batteriepolklemme (1) nach wenigstens einem der vorangegangenen Ansprüche, **dadurch gekennzeichnet, dass** das Federelement (6) wenigstens einen geschwungen Arm (9) aufweist.

7. Batteriepolklemme (1) nach wenigstens einem der vorangegangenen Ansprüche, **dadurch gekennzeichnet, dass** das Federelement (6) wenigstens zwei Arme (9) aufweist.

8. Batteriepolklemme (1) nach wenigstens einem der vorangegangenen Ansprüche, **dadurch gekennzeichnet, dass** die zwei Arme (9) den Schraubenkopf des Schraubelements (4) oder eine Mutter als Schraubgegenelement (5), insbesondere beabstandet, umgreifen und insbesondere im unausgelenkten Zustand des Federelements (6) die beiden Arme (9) des Federelements (6) von einer Grundplatte (10) oder einem Sprengring des Federelements (6) im Wesentlichen auf die Höhe der Oberkante des Schraubkopfes oder der Mutter abragen.

9. Batteriepolklemme (1) nach wenigsten einem der vorangegangenen Ansprüche, **dadurch gekennzeichnet, dass** das Federelement (6) einstückig ausgebildet ist, wobei das Federelement eine Grundplatte (10) oder einen Sprengring aufweist, wobei die Grundplatte (10) oder der Sprengring eine Ausnehmung oder Öffnung aufweist, wobei wenigstens ein Arm (9), insbesondere zwei Arme (9), geschwungen von im Wesentlichen einem Ende der Grundplatte (10) zum anderen Ende der Grundplatte (10) oder von im Wesentlichen einem Segment des Sprengrings zum gegenüberliegenden Segment des Sprengrings überspannend ausgebildet sind, wobei die Ausnehmung der Grundplatte (10) oder die Ausnehmung oder Öffnung des Sprengrings insbesondere zwischen den beiden Armen (9) ausgebildet ist.

10. Batteriepolklemme (1) nach wenigstens einem der vorangegangenen Ansprüche, **dadurch gekennzeichnet, dass** das Federelement (6) aus Federstahl ist.

11. Batteriepolklemme (1) nach wenigstens einem der vorangegangenen Ansprüche, **dadurch gekennzeichnet, dass** das Federelement (6) aus Kunststoff ist.

12. Batteriepolklemme (1) nach wenigstens einem der vorangegangenen Ansprüche, **dadurch gekennzeichnet, dass** das Federelement (6) eine Grundplatte (10) aufweist, wobei die Grundplatte (10) als Unterlegscheibe des Schraubelements (4) oder des Schraubgegenelements (5) ausgebildet ist.

13. Batteriepolklemme (1) nach wenigstens einem der vorangegangenen Ansprüche, **dadurch gekennzeichnet, dass** eine Einkerbung auf dem Schraubenkopf des Schraubelements (4) und/oder auf der Mutter als Schraubgegenelement (5) ausgebildet ist, wobei das Federelement (6) einen Sprengring aufweist, wobei der Sprengring in der Einkerbung des Schraubenkopfes oder der Mutter einpassbar oder eingepasst oder zumindest teilweise in dieser aufgenommen ist.

14. Batteriepolklemme (1) nach wenigstens einem der vorangegangenen Ansprüche, **dadurch gekennzeichnet, dass** das Klemmelement (3) mit dem Schraubelement (4) oder das Klemmelement (3) mit dem Schraubgegenelement (5) einstückig verbunden ist und so ausgebildet ist, dass die Klemmung zur Verringerung des Innendurchmessers des Ringabschnitts (2) führt und die Rotation des Schraubelements (4) oder des Schraubgegenelemts (5) beim Schraubvorgang blockiert.

## Claims

1. Battery pole terminal (1) comprising a conical ring portion (2), wherein the battery pole terminal (1) has a clamp element (3), a screw element (4) and a screw counterpart element (5), which are designed in such a way and interact in such a way that, in the course of a screwing operation of the screw element (4) and of the screw counterpart element (5) in the closure direction, the internal diameter of the ring portion (2) is reduced, wherein the battery pole terminal (1) comprises a spring element (6) which is designed in such a way and interacts with the screw element (4) and/or the screw counterpart element (5) in such a way that, in order to screw the screw element (4) and the screw counterpart element (5) together, it is not only a force acting about the rotation axis of the screw element (4) and of the screw counterpart element(5) that is needed, but also a force acting on the spring element (6) along the rotation axis (7) of the screw element (4) and of the screw counterpart element (5), wherein the screw element (4) and/or the screw counterpart element (5) have at least one engagement face (8), wherein the engagement face (8) is designed to take up forces about the rotation axis of the screw element (4) and of the screw counterpart element (5), **characterized in that** the spring element (6) encloses the at least one engagement face (8) in such a way that, in order to apply a force to the engagement face (8), a force acting on the spring element (6) along the rotation axis (7) is needed, wherein a compression of the spring element (6) is needed.

2. Battery pole terminal according to Claim 1, **characterized in that** the clamp element (3), the screw element (4) and the screw counterpart element (5) are designed and/or arranged in such a way that, in the course of a screwing operation in the closure direction, the internal diameter of the ring portion (2) can be reduced or is reduced, wherein the screw element (4) has an outer thread and the screw counterpart element has an inner thread, wherein a rotation axis of the screw element, a rotation axis of the screw counterpart element and a rotation axis of the ring portion are substantially parallel to each other.

3. Battery pole terminal (1) according to at least one of the preceding claims, **characterized in that** the spatial extent of the spring element (6) along the rotation axis of the screw element (4) and of the screw counterpart element (5) is reduced by the force acting on the spring element (6) along the rotation axis (7) of the screw element (4) and of the screw counterpart element (5).

4. Battery pole terminal (1) according to at least one of the preceding claims, **characterized in that** the spring element (6) has a recess for the screw element (4) and/or screw counterpart element (5).

5. Battery pole terminal (1) according to at least one of the preceding claims, **characterized in that** the spring element (6) is stirrup-shaped.

6. Battery pole terminal (1) according to at least one of the preceding claims, **characterized in that** the spring element (6) has at least one curved arm (9).

7. Battery pole terminal (1) according to at least one of the preceding claims, **characterized in that** the spring element (6) has at least two arms (9).

8. Battery pole terminal (1) according to at least one of the preceding claims, **characterized in that** the two arms (9) engage, particularly with a spacing, around the screw head of the screw element (4) or a nut serving as screw counterpart element (5) and, in particular in the non-deflected state of the spring element (6), the two arms (9) of the spring element (6) protrude from a base plate (10) or a circlip of the spring element (6) substantially to the height of the upper edge of the screw head or of the nut.

9. Battery pole terminal (1) according to at least one of the preceding claims, **characterized in that** the spring element (6) is formed in one piece, wherein the spring element has a base plate (10) or a circlip, wherein the base plate (10) or the circlip has a recess or opening, wherein at least one arm (9) but in particular two arms (9) are formed curving from substantially one end of the base plate (10) to the other end of the base plate (10) or from substantially one segment of the circlip to the opposite segment of the circlip, wherein the recess of the base plate (10) or the recess or opening of the circlip is formed in particular between the two arms (9).

10. Battery pole terminal (1) according to at least one of the preceding claims, **characterized in that** the spring element (6) is made of spring steel.

11. Battery pole terminal (1) according to at least one of the preceding claims, **characterized in that** the spring element (6) is made of plastic.

12. Battery pole terminal (1) according to at least one of the preceding claims, **characterized in that** the spring element (6) has a base plate (10), wherein the base plate (10) is designed as a washer of the screw element (4) or of the screw counterpart element (5).

13. Battery pole terminal (1) according to at least one of the preceding claims, **characterized in that** a notch is formed on the screwhead of the screw element (4) and/or on the nut serving as screw counterpart element (5), wherein the spring element (6) has a circlip, wherein the circlip can be fitted or is fitted in the notch of the screw head or of the nut or is at least partially received therein.

14. Battery pole terminal (1) according to at least one of the preceding claims, **characterized in that** the clamp element (3) is integrally connected to the screw element (4) or the clamp element (3) is integrally connected to the screw counterpart element (5) and is designed such that the clamping leads to the reduction of the internal diameter of the ring portion (2) and blocks the rotation of the screw element (4) or of the screw counterpart element (5) during the screwing operation.

## Revendications

1. Borne polaire de batterie (1) comprenant une partie annulaire conique (2), dans laquelle la borne de batterie (1) présente un élément de serrage (3), un élément à vis (4) et un contre-élément à vis (5), qui sont conçus et coopèrent de telle manière que lors d'une opération de vissage de l'élément à vis (4) et du contre-élément à vis (5), dans le sens de la fermeture, le diamètre intérieur de la partie annulaire (2) soit réduit, dans laquelle la borne de batterie (1) comprend un élément à ressort (6) qui est conçu et coopère avec l'élément à vis (4) et/ou le contre-élément à vis (5) de telle manière que pour visser l'élément à vis (4) et le contre-élément à vis (5), en plus d'une action de force autour de l'axe de rotation de l'élément à vis (4) et du contre-élément à vis (5), une action de force le long de l'axe de rotation (7) de l'élément à vis (4) et du contre-élément à vis (5) sur l'élément à ressort (6) soit nécessaire, dans laquelle l'élément à vis (4) et/ou le contre-élément à vis (5) présentent au moins une surface d'engagement (8), dans laquelle la surface d'engagement (8) est conçue pour absorber des forces autour de l'axe de rotation de l'élément à vis (4) et du contre-élément à vis (5), **caractérisée en ce que** l'élément à ressort (6) entoure ladite au moins une surface d'engagement (8) de telle manière que pour appliquer une force sur la surface d'engagement (8), une action de force le long de l'axe de rotation (7) sur l'élément à ressort (6) soit nécessaire, dans laquelle une compression de l'élément à ressort (6) est nécessaire.

2. Borne de batterie selon la revendication 1, **caractérisée en ce que** l'élément de serrage (3), l'élément à vis (4) et le contre-élément à vis (5) sont conçus et/ou disposés de telle manière que, au cours d'une opération de vissage dans le sens de la fermeture, le diamètre intérieur de la partie annulaire (2) puisse être ou soit réduit, dans laquelle l'élément à vis (4) présente un filetage extérieur et le contre-élément à vis présente un filetage intérieur, dans laquelle un axe de rotation de l'élément à vis, un axe de rotation du contre-élément à vis et un axe de rotation de la partie annulaire sont réalisés sensiblement parallèlement les uns aux autres.

3. Borne de batterie (1) selon au moins l'une des revendications précédentes, **caractérisée en ce que** l'extension spatiale de l'élément à ressort (6) le long de l'axe de rotation de l'élément à vis (4) et du contre-élément à vis (5) est réduite par l'action d'une force le long de l'axe de rotation (7) de l'élément à vis (4) et du contre-élément à vis (5) sur l'élément à ressort (6) .

4. Borne de batterie (1) selon au moins l'une des revendications précédentes, **caractérisée en ce que** l'élément à ressort (6) présente un évidement pour l'élément à vis (4) et/ou le contre-élément à vis (5).

5. Borne de batterie (1) selon au moins l'une des revendications précédentes, **caractérisée en ce que** l'élément à ressort (6) est réalisé sous la forme d'un arc.

6. Borne de batterie (1) selon au moins l'une des revendications précédentes, **caractérisée en ce que** l'élément à ressort (6) présente au moins un bras incurvé (9).

7. Borne de batterie (1) selon au moins l'une des revendications précédentes, **caractérisée en ce que** l'élément à ressort (6) présente au moins deux bras (9).

8. Borne de batterie (1) selon au moins l'une des revendications précédentes, **caractérisée en ce que** les deux bras (9) entourent la tête de vis de l'élément à vis (4) ou un écrou en tant que contre-élément à vis (5), en particulier à distance, et en particulier dans l'état non dévié de l'élément à ressort (6), les deux bras (9) de l'élément à ressort (6) font saillie par rapport à une plaque de base (10) ou à une bague d'encliquetage de l'élément à ressort (6) sensiblement à la hauteur du bord supérieur de la tête de vis ou de l'écrou.

9. Borne de batterie (1) selon au moins l'une des revendications précédentes, **caractérisée en ce que** l'élément à ressort (6) est formé d'une seule pièce, dans laquelle l'élément à ressort comprend une plaque de base (10) ou une bague d'encliquetage, dans laquelle la plaque de base (10) ou la bague d'encliquetage présente un évidement ou une ouverture, dans laquelle au moins un bras (9), en particulier deux bras (9), sont conçus pour être recourbés sensiblement depuis une extrémité de la plaque de base (10) jusqu'à l'autre extrémité de la plaque de base (10) ou sensiblement depuis un segment de la bague d'encliquetage jusqu'au segment opposé de la bague d'encliquetage, dans laquelle l'évidement de la plaque de base (10) ou l'évidement ou l'ouverture de la bague d'encliquetage est en particulier réalisé entre les deux bras (9).

10. Borne de batterie (1) selon au moins l'une des revendications précédentes, **caractérisée en ce que** l'élément à ressort (6) est en acier à ressort.

11. Borne de batterie (1) selon au moins l'une des revendications précédentes, **caractérisée en ce que** l'élément à ressort (6) est en matière plastique.

12. Borne de batterie (1) selon au moins l'une des revendications précédentes, **caractérisée en ce que** l'élément à ressort (6) comporte une plaque de base (10), dans laquelle la plaque de base (10) est réalisée sous la forme d'une rondelle de l'élément à vis (4) ou du contre-élément à vis (5).

13. Borne de batterie (1) selon au moins l'une des revendications précédentes, **caractérisée en ce qu'**une encoche est formée sur la tête de vis de l'élément à vis (4) et/ou sur l'écrou en tant que contre-élément à vis (5), dans laquelle l'élément à ressort (6) est muni d'une bague d'encliquetage, dans laquelle la bague d'encliquetage peut être montée ou est montée dans l'encoche de la tête de vis ou de l'écrou ou y est au moins partiellement reçue.

14. Borne de batterie (1) selon au moins l'une des revendications précédentes, **caractérisée en ce que** l'élément de serrage (3) est relié d'un seul tenant à l'élément à vis (4) ou l'élément de serrage (3) est relié d'un seul tenant au contre-élément à vis (5) et est réalisé de telle manière que le serrage entraîne une réduction du diamètre intérieur de la partie annulaire (2) et bloque la rotation de l'élément à vis (4) ou du contre-élément à vis (5) pendant le processus de vissage.
